# EUROPÄISCHE PATENTSCHRIFT

(11) **EP 0 016 959 B1**
(45) Veröffentlichungstag und Bekanntmachung des Hinweises auf die Patenterteilung: **02.03.1983**
(21) Anmeldenummer: 80100922.6
(22) Anmeldetag: 23.02.1980
(51) Int. Cl.: B27D 1/10

(54) **Maschine zum Zusammensetzen von Furnierstreifen od. dgl.**
Machine for assembling veneer strips or the like
Machine d'assemblage pour bandes de placage ou analogues

(30) Priorität: 24.03.1979 DE 2911611
(43) Veröffentlichungstag der Anmeldung: 15.10.1980
(73) Patentinhaber: Heinrich Kuper GmbH & Co KG, D-33380 Rietberg (DE)
(72) Erfinder: Kuper, Hans-Heinrich, D-4835 Rietberg/Westfalen (DE)
(74) Vertreter: Hoefer, Theodor, Dipl.-Ing.

## Beschreibung

Die Erfindung bezieht sich auf eine Vorrichtung zum lösbaren Befestigen einer auswechselbaren hülsenartigen Klebefadenspule an einer maschinenseitigen Grundplatte, an einer Maschine zum Zusammensetzen von Furnierstreifen durch Aufkleben eines von der Klebefadenspule ablaufenden Klebefadens.

Bei bekannten Maschinen der vorerwähnten Art liegen während des Zusammensetzens die Furnierstreifen an absenkbaren Trennstegen entlang auf einem Auflagetisch. Die Furnierstreifen behalten eine unveränderte Durchlaufrichtung in der Maschine, während der Klebefaden von einer Fadenführungseinrichtung im Bereich der jeweiligen Verbindungsfuge in regelmäßigen Windungen (schlangenlinienförmig) an die Furnierstreifen herangeführt (dabei deren Randstreifen wechselweise überfaßt) und dort von einer Druckrolle aufgedrückt wird. Die Fadenspulen bedürfen einer guten Halterung, um beim Abziehen des Klebefadens ihre Stellung nicht zu verändern, besonders in den Fällen, bei denen die Fadenspule mittels einer hin- und hergehenden Führungseinrichtung quer zur Durchlaufrichtung der Furnierstreifen bewegt wird, oder wenn die Klebefadenspulen in einer Maschine etwa waagerecht liegen.

Die Klebefadenspulen bei derartigen Maschinen besitzen an ihrem den größeren Außendurchmesser aufweisenden Ende einen durchgehenden Ringansatz, der an einer maschinenseitigen Grundplatte anliegt. Hierbei zeigt die Halterung der Klebefadenspule an der Grundplatte Nachteile, da sie sich zu wenig zentrieren kann und nicht mit der Grundplatte verspannt ist.

Der Erfindung liegt die Aufgabe zugrunde, eine Vorrichtung zum lösbaren Befestigen einer Klebefadenspule der eingangs genannten Gattung in der Weise zu verbessern, daß eine vorteilhafte Klebefadenspulenhalterung und -ausbildung getroffen wird, die einfach auswechselbar ist und den Zugang zum Innenraum in der Klebefadenspule freihält.

Die gestellte Aufgabe wird bei einer Vorrichtung der vorgenannten Gattung erfindungsgemäß dadurch gelöst, daß der Ringansatz mit einer äußeren schrägen als Führungsfläche für einen maschinenseitigen Raststift ausgebildeten Gleitbahn versehen ist und mit einem auf der Oberfläche der Grundplatte angeordneten Aufnahmering in lösbarer Steckverbindung steht, in dessen an seinem unteren Ende innenliegender Aussparung der Rand eines Druckringes einfaßt.

Eine solche Gleitbahn zeigt verschiedene Vorteile. So wird beim Ansetzen der Klebefadenspule auf der Grundplatte der Ringansatz mittels des Raststiftes in den Aufnahmering eingezogen und damit die ganze Klebefadenspule verspannt. Diese äußere schräge Gleitbahn behindert in keiner Weise einen vorteilhafterweise innerhalb der Spule durchlaufenden Klebefaden.

Dementsprechend ist auch vorzugsweise die maschinenseitige Grundplatte mit einer Durchtrittsöffnung für den aus dem Innenraum der Klebefadenspule austretenden Klebefaden ausgestattet. Diesbezüglich ist auf den Stand der Technik gemäß AT-B-334 067 zu verweisen, die eine entsprechend ausgestaltete Grundplatte für die Klebefaderspule zeigt.

Eine besonders gute Verspannung im Rahmen der erfindungsgemäßen Steckverbindung läßt sich vorzugsweise dadurch erzielen, daß die Grundplatte an ihrer Unterseite und im Randbereich der Klebefadenspule versetzt eingebrachte Gewindebuchsen aufweist, in denen unter dem Druck einer Feder stehende und auf den Druckring im Aufnahmering einwirkende Bolzen angeordnet sind.

Bei einer für die vorgenannte Vorrichtung bevorzugt geeigneten Klebefadenspule ist der schrägen Gleitbahn im äußeren Ringansatz eine axial angeordnete Öffnung vorgeschaltet, durch welche der maschinenseitige Raststift eintritt, der dann an der Gleitbahn entlanggleitet und gemäß einem weiteren bevorzugten Ausführungsbeispiel in eine Vertiefung einrastet, die sich an die Gleitbahn anschließt und damit die Klebefadenspule verriegelt. ,

Soweit bereits eine Fadenspule mit einer lösbaren Steckverbindung aus DE-A-2 051591 bekannt geworden ist, so zeigt diese eine übliche Bajonettverbindung mit an dem gesonderten konischen Fuß (Adapter) der Fadenspule angeordneten Nocken, die in innere Nuten einer Aufnahmeeinrichtung einfassen. Eine derartige Ausbildung ist für Klebefadenspulen mit innerem Fadenlauf ungeeignet, da die inneren Nuten den freien Fadenlauf behindern können. Der konische Adapter steht mit der Fadenspule nur unter Reinigungsschluß in Verbindung, der insbesondere bei waagerechter Lagerung der Fadenspule keinen ausreichenden Halt bietet.

Im Rahmen einer solchen Steckverbindung besitzt der äußere Ringansatz der Klebefadenspule zwei um 180° versetzte Abstufungen mit in entgegengesetzter Richtung nach oben ansteigenden Gleitbahnen, an denen sich eine Vertiefung anschließt, in welche jeweils ein in dem Aufnahmering eingesetzter federnder Raststift arretierend eingreift.

Es gehört auch vorzugsweise zur Vorrichtung zum lösbaren Befestigen einer Klebefadenspule, daß für die vertikale Steckverbindung zwischen Spule und Grundplatte im Randbereich der Spule zwei um 180° sich gegenüberliegende Gewindebuchsen eingesetzt sind, die einen unter Federdruck stehenden Zylinderbolzen aufnehmen, der sich von unten an den Ringrand anlegt und diesen nebst Ringansatz und Klebefadenspule nach oben drückt.

Erfindungsgemäß wird der Klebefaden vorzugsweise von außen nach innen (durch den Innenraum der Spule) abgespult. In diesem Zusammenhang befindet sich im Halsansatz der Spule ein Profil-Einsatz mit einer gebogenen Tülle, wobei diese Tülle für eine fehlerfreie Fadenführung drehbeweglich in dem Profil-Einsatz eingebracht ist. Eine solche Fadenführung vermeidet ein Beschädigen des Klebefadens und verbessert sein Abwickeln von der Fadenspule, die auch eine niedrigere Bauhöhe aufweisen kann, da eine gesonderte Fadenführung oberhalb entfällt.

Bei einer abgeänderten Anordnung der Klebefadenspule in horizontaler Ebene, beispielsweise in Vorrichtungen zum Wechseln des Fadens von oben nach unten, kann die Spule an Kreissegmentkörpern mittels Bajonettverschluß lösbar befestigt sein. Die Bewegungsebene und -richtung der Furnierstreifen liegt waagerecht und verläuft zwischen zwei Kreissegmentkörpern, die so ausgebildet und angeordnet sind, daß zwischen diesen ein Längsschlitz als Durchgang für die Furnierstreifen gebildet ist.

Jeder der vorbenannten Kreissegmentkörper besitzt zwei sich gegenüberliegende Halterungen, die je einen unter Federdruck stehenden in einem Langloch geführten Stift beinhalten, wobei dieser Stift bei aufgesteckter Klebefadenspule in die unmittelbar hinter der Gleitbahn liegende Vertiefung im Ringansatz auf der Klebefadenspule einrastet. Die Halterungen sind mittels Schraubenbolzen an dem betreffenden Kreissegmentkörper befestigt und bilden mit ihm eine feste, jedoch lösbare Einheit.

Zwischen der an der senkrechten Grundplatte lösbar angeordneten Klebefadenspule und einem Führungsblech für die Furnierstreifen ist die Fadenführungseinrichtung angeordnet, die am Fadeneinlauf ein konisches Mundstück trägt.

Jeder Kreissegmentkörper kann zum Zwecke des Antriebs der Drehbewegung am äußeren Umfang seines zylindrischen Mantelteiles mit einem Zahnkranz versehen sein.

Weitere Merkmale ergeben sich aus den Unteransprüchen.

Ausführungsbeispiele der Erfindung sind in der Zeichnung dargestellt und werden im folgenden näher beschrieben. Es zeigt
Fig. 1 eine perspektivische Ansicht der Maschine zum Zusammensetzen von Furnierstreifen mit auf einer Grundplatte senkrecht befestigten Spulen;
Fig. 2 eine Seitenansicht der Grundplatte mit Spule und Bajonettverschluß mit aufgesetzter Tülle, teilweise geschnitten;
Fig. 3 einen Querschnitt der Grundplatte mit federnd gelagertem Aufnahmering entsprechend Fig. 2;
Fig. 4 ein weiteres Ausführungsbeispiel, bei dem die Spulen in der waagerechten Ebene an Kreissegmenten bei einer Fadenwechselvorrichtung angeordnet sind;
Fig. 5 eine Vorderansicht derselben Spule mit Kreissegmentkörper und Rasteinrichtung;
Fig. 6 eine Seitenansicht desselben Kreissegmentkörpers mit Rasteinrichtung, teilweise geschnitten;
Fig. 7 eine Seitenansicht des Befestigungsteiles einer Spule mit Aufnahmering und Führungsbahn und
Fig. 8 eine Seitenansicht des Befestigungsteiles einer abgeänderten Spule mit Aufnahmering und Führungsbahn.

Eine Maschine 10 zum Zusammensetzen von Furnierstreifen 11 besteht in bekannter Weise aus zwei senkrechten Ständern 12, wobei etwa in deren halber Höhe sich ein Auflagetisch 13 erstreckt. Dieser Auflagetisch 13 ist mit vorderen und hinteren Transportbändern 14 ausgerüstet, die über Umlenkrollen ihre Bewegungsrichtung erhalten.

Oberhalb des Auflagetisches 13 ist an den Ständern 12 eine Traverse 15 befestigt, die der Führung des Schlittens 16 dient. An diesem Schlitten 16 lagern ein Fadenführungsrohr 17 für den Klebefaden 18 und eine Druckrolle 19, die gemeinsam mit dem Schlitten 16 an der Traverse 15 geradlinig zwischen den beiden Ständern 12 hin- und herbewegt werden. Beide sind nach unten weisend angeordnet, so daß das Fadenführungsrohr 17 unmittelbar über der sogenannten Verbindungsfuge 20 seitlich bewegt werden kann. Ferner kann die Druckrolle 19 auf den beiden Furnierstreifen 11 längs dieser Verbindungsfuge 20 abrollen und den erwärmten Klebefaden 18 andrücken.

Damit die Verbindungsfuge 20 in ihrer Lage gehalten wird, sind längs einer geradlinigen Reihe flache absenkbare Anschläge 21 im Abstand voneinander angeordnet. Diese Anschläge 21 bewegen sich in dem Maße aus der Verbindungsfuge 20 nach unten, wie das Fadenführungsrohr 17 und die Druckrolle 19 sich über der Verbindungsfuge 20 bewegen.

Die Bewegungen des Schlittens 16 werden von einer Transportkette 22 bestimmt, die über entsprechende Hilfsmittel mit dem Antrieb gekoppelt ist. Der Schlitten 16 ist mit Laufrollen 23 versehen, die sich an der Traverse 15 abwälzen, wenn der Schlitten 16 sich an der Traverse 15 entlangbewegt.

Damit die Maschine 10 sowohl beim Hingang des Schlittens 16 an der Traverse 15 als auch beim Rückgang arbeiten und eine Verbindung zwischen den Furnierstreifen 11 herstellen kann, läßt sich das Fadenführungsrohr 17 um die Druckrolle 19 um beispielsweise 180° schwenken. Die hin- und hergehende Bewegung des Fadenführungsrohres 17 wird von dem Antriebsmotor 24 über einen Kurbeltrieb 25 erzeugt, der das Fadenführungsrohr 17 um seine Längsachse in Schwenkbewegungen versetzt.

Wie in Fig. 1 dargestellt, befinden sich die Klebefadenspulen 26 mit aufgespultem Klebefaden 18 auf einer Grundplatte 27 des Schlittens 16, die im rechten Winkel an dem Schlitten 16 waagerecht befestigt ist. Diese Grundplatte 27 trägt nach dem Ausführungsbeispiel zwei stehende Klebefadenspulen 26. Die Befestigung dieser Spulen 26 erfolgt nach der Art eines Bajonettverschlusses. Zu diesem Zweck ist die Klebefadenspule 26 fußseitig (an ihrem Ende mit dem größeren Außendurchmesser mit einem Ringansatz 28 ausgestattet, der jeweils eine um 180° versetzte Abstufung mit nach oben in entgegengesetzter Richtung ansteigender Gleitbahn 29 aufweist, an deren Ende sich eine Vertiefung 30 befindet. Des weiteren ist für die Halterung der Klebefadenspule 26 nach Art eines Bajonettverschlusses auf der Grundplatte 27 für jede Spule 26 ein Aufnahmering 31 (mittels Schrauben od. dgl.) befestigt. An seinem unteren Ende besitzt dieser Aufnahmering 31 eine innenliegende Aussparung 32 zur Aufnahme eines gesonderten Druckringes 33. Ferner ist die Grundplatte 27 mit von unten eingesetzten Gewindebuchsen 34 versehen, die im Randbereich angeordnet sind. In jeder Gewindebuchse 34 lagert ein unter dem Druck einer Feder 35 stehender Zylinderbolzen 36, die gemeinsam den Druckring 33 gegen die Aussparung 32 drücken, wobei die Federkraft sich über eine Stellschraube 37 regulieren läßt.

Zum Festlegen der Klebefadenspule 26 wird diese mit ihrem aufgebrachten Ringansatz 28 in den Aufnahmering 31 so eingeführt, daß durch den in die Aussparung 32 eingreifenden Druckring 33 die Zylinderbolzen 36 in die Gewindebuchse 34 so weit hineingedrückt werden, daß die Gleitbahn 29 vor dem Raststift 38 liegt. Die Klebefadenspule 26 wird nun so weit gedreht, bis der Raststift 38 auf die entsprechende Gleitbahn 29 aufläuft und in die sich anschließende Vertiefung 30 einrastet. Der im Endbereich der Klebefadenspule 26 vorhandene Zylinderbolzen 36 sichert eine einwandfreie Festsetzung der Klebefadenspule 26 unter Einbeziehung der Feder 35 und des im Aufnahmering 31 eingebrachten Druckringes 33 in der axialen Richtung der Klebefadenspule 26, vergl. Fig. 2 und 3.

Wenn die Klebefadenspule 26 auszuwechseln ist, so wird diese nebst ihrem Ringansatz 28 so weit nach unten gedrückt, bis der Raststift 38 frei über der Vertiefung 30 sich befindet und durch eine Drehbewegung in entgegengesetzter Richtung der Klebefadenspule 26 wieder entnommen werden kann.

Dabei gleitet der Raststift 38 auf der Gleitbahn 29 ab, bis dieser in einer axial angeordneten Öffnung 39 des Ringansatzes 28 sich befindet. Die Klebefadenspule 26 kann nun abgenommen werden.

Bei den in der Fig. 1 dargestellten Spulen 26 wird der Klebefaden 18 von außen von der Klebefadenspule 26 abgezogen (abgewickelt) in den Spuleninnenraum geführt. Damit nun am Halsansatz 40 der Klebefadenspule 26 es nicht zu einem Abriß des Klebefadens 18 kommt, ist in diesem Halsansatz 40 ein profilierter Einsatz 41 einsteckbar angeordnet, der eine gebogene Tülle 42 od. dgl. drehbeweglich haltert, vergl.

Fig. 2. Beim Abspulen des Klebefadens 18 vom Außenmantel der Klebefadenspule 26 läuft die Tülle 42 mit um und paßt sich jeder Lage der Abspulgeschwindigkeit an. Der Klebefaden 18, der über die Tülle 42 in den Innenraum der Klebefadenspule 26 geleitet ist, wird durch den Innenraum der Klebefadenspule 26 über eine angepaßte Durchtrittsöffnung 27a in der Grundplatte 27 dem Fadenzuführrohr 17 zugeleitet. Durch diese nahezu senkrechte Anordnung ist ein ungestörtes Zuführen des Klebefadens 18 gewährleistet.

Bei einem anderen Ausführungsbeispiel der Erfindung liegen die Klebefadenspulen 26 (vergl. Fig.4 bis 7) in der horizontalen Ebene. Die Fadenwechseleinrichtung für Furnierstreifen 11 wird von zwei kreisförmig zusammengesetzten, drehbar gelagerten Kreissegmentkörpern 43 gebildet, die zum Zwecke des Antriebs am äußeren Umfang ihres zylindrischen Mantelteiles mit einem Zahnkranz 44 ausgestattet sind. Zwischen den beiden Kreissegmentkörpern 43 ist ein Schlitz 45 als Durchgang für die Furnierstreifen 11 gebildet. Das Fadenführungsrohr 17 für den Klebefaden 18 trägt ein konisches Mundstück 46 und ist zwischen der Klebefadenspule 26 und einem Führungsblech 47 für die Furnierstreifen 11 eingebracht.

Die Befestigung der Klebefadenspulen 26 an den Kreissegmentkörpern 43 erfolgt auch bei diesem Ausführungsbeispiel in der Form eines Bajonettverschlusses. Das untere Ende der Klebefadenspule 26 ist wie bereits vorbeschrieben ausgebildet. Für die klemmende Festlegung der Klebefadenspule 26 besitzt jeder Kreissegmentkörper 43 zwei Halterungen 48 od. dgl., die mittels Schrauben 49 befestigt sind.

Die Halterung 48 weist, ähnlich wie in der Fig. 3 veranschaulicht, einen Raststift 38 auf, der mittels einer Feder 50 an einem Gleitstück 51 befestigt ist und unter Druck steht. Dieser Raststift 38 ist in einem in der Wandung der Halterung 48 eingebrachten Langloch 52 geführt und von der Feder 50 stets in Richtung zum Kreissegmentkörper 43 gedrückt, wobei die Feder 50 an einer Stellschraube 37 sich abstützt.

Soll nun die Klebefadenspule 26 in den Halterungen 48 festgesetzt werden, so wird die Klebefadenspule 26 zwischen die beiden Halterungen 48 so eingebracht, daß jede der sich gegenüberliegenden Öffnungen 39 im Ringansatz 28 in Übereinstimmung zu dem in der Halterung 48 an entsprechender Stelle angeordneten Stift 38 sich befindet. Bei Drehung der Klebefadenspule 26 in der entsprechenden Richtung bewegt sich der Raststift 38 gegen den Druck der ihn beaufschlagenden Feder 50 auf der Gleitbahn 29 des Ringansatzes 28 so weit nach oben, bis er durch den Druck der Feder 50 in die Vertiefung 30 einrastet. Die Klebefadenspule 26 ist nunmehr in jeder Hinsicht einwandfrei gehaltert.

Für das Auswechseln der leeren Klebefadenspule 26 muß der Raststift 38 so weit gegen den Druck der Feder 50 nach oben gezogen werden, bis dieser sich aus der Vertiefung 30 befindet. Durch eine erneute Drehbewegung der Klebefadenspule 26, diesesmal jedoch in entgegengesetzter Richtung, gleitet der Raststift 38 längs der Leitbahn 29 bis hin zu der Öffnung 39 im Ringansatz 28. Die Klebefadenspule 26 kann jetzt den beiden Halterungen 48 entnommen werder..

Bei dem in Fig. 8 dargestellten Ausführungsbeispiel eines abgeänderten Befestigungsteiles derselben Klebefadenspule 26 zeigt der Ringansatz 28 eine umlaufende Nut 53, die einerseits eine statische Verstärkung und andererseits eine Materialersparnis am Ringansatz 28 bietet.

Im Bereiche der axial angeordneten Öffnung 39 und der sich anschließenden schrägen Gleitbahn 29 hat die eine umlaufende Wulst 54 (neben der Nut 53) des Ringansatzes 28 einseitig gegenüberliegend eine derartige Wulstverlängerung 54a, daß diese vorgenannte Wulstverlängerung 54a nur einen kleinen Spalt im Bereiche der Vertiefung 30 zur Einführung des Raststiftes 38 freiläßt. Durch diese Art der Wulstverlängerung 54a ist die Unterbrechung in dem Ringansatz 28 gegenüber der Ausführung gemäß Fig. 7 verkleinert, so daß die Klebefäden 18 im umwickelten Zustande eine bessere (größere) Auflagefläche im Bereich des Ringansatzes 28 finden.

## Patentansprüche

1. Vorrichtung zum lösbaren Befestigen einer auswechselbaren hülsenartigen Klebefadenspule (26) mit einem an ihrem den größeren _{kU}l5endurchmesser aufweisenden Ende angeordneten äußeren Ringansatz (28) an einer maschinenseitigen Grundplatte (27), an einer Maschine zum Zusammensetzen von Furnierstreifen o. dgl. durch Aufkleben eines von der Klebefadenspule (26) ablaufenden und in einer benachbarten Fadenführungseinrichtung erwärmten Klebefadens, dadurch gekennzeichnet, daß der Ringansatz (28) mit einer äußeren schrägen, als Führungsfläche für einen maschinenseitigen Raststift (38) ausgebildeten Gleitbahn (29) versehen ist und mit einem auf der Oberfläche der Grundplatte (27) angeordneten Aufnahmering (31) in lösbarer Steckverbindung steht, in dessen an seinem unteren Ende innenliegender Aussparung (32) der Rand eines Druckringes (33) einfaßt.

2. Vorrichtung nach Anspruch 1, dadurch gekennzeichnet, daß die Grundplatte (27) mit einer Durchtrittsöffnung (27a) für den aus dem Innenraum der Klebefadenspule (26) austretenden Klebefaden (18) ausgestattet ist.

3. Vorrichtung nach Anspruch 1, dadurch gekennzeichnet, daß die Grundplatte (27) an ihrer Unterseite und im Randbereich der Klebefadenspule (26) versetzt eingebrachte Gewindebuchsen (34) aufweist, in denen unter dem Druck einer Feder (35) stehende und auf den Druckring (33) im Aufnahmering (31) einwirkende Bolzen (36) angeordnet sind.

4. Klebefadenspule mit einem fußseitigen Ringansatz (28) für eine Vorrichtung gemäß Anspruch 1, dadurch gekennzeichnet, daß der äußere Ringansatz (28) mit als Führungsfläche für einen maschinenseitigen Raststift (38) ausgebildeter Gleitbahn (29) versehen ist, der eine axial angeordnete Öffnung (39) vorgeschaltet ist.

5. Klebefadenspule nach Anspruch 4, dadurch gekennzeichnet, daß ihr Ringansatz (28) zwei um 180° versetzte Abstufungen mit in entgegengesetzten Richtungen nach oben ansteigenden Gleitbahnen (29) aufweist, an die sich jeweils eine Vertiefung (30) zur Aufnahme des Raststiftes (38) anschließt.

6. Klebefadenspule nach einem der Ansprüche 4 oder 5, dadurch gekennzeichnet, daß der Ringansatz (28) eine umlaufende Nut (53) aufweist.

7. Klebefadenspule nach Anspruch 6, dadurch gekennzeichnet, daß eine die Nut (53) begrenzende spulenseitige Wulst (54) des Ringansatzes (28) einseitig eine, nur eine schmale Öffnung (39) freilassende Wulstverlängerung (54a) aufweist.

8. Klebefadenspule nach einem der Ansprüche 4 bis 7, dadurch gekennzeichnet, daß in ihrem Halsansatz (40) ein Profil-Einsatz (41) mit einer darin drehbeweglich gehalterten Tülle (42) zur Führung des Klebefadens (18) von außen in den Innenraum hinein angeordnet ist.

## Claims

1. An apparatus for the detachable securing of an interchangeable sleeve like spool of adhesive thread (26) with an outer ring shoulder (28) located at the end with larger outer diameter on a machine end base plate (27) at a machine for assembling strips of veneer by adhesively applying an adhesive thread (18) unwound from a spool of adhesive thread (26) and heated in an adjacent thread guide device caracterised in that the ring shoulder (28) is provided with an outer sliding strack (29) inclined formed as guide surface for a base stop pin (38) and is in detachable plug-in mounting with a receiving ring (31) located on the surface of the base plate (27) and in which engaging recess (32) at its lover end the edge of a thrust ring (33).

2. An apparatus as claimed in claim 1, caracterised in that the base plate (27) is provided with a passage aperture (27a) for the adhesive thread (18) emitted from the interior of the adhesive thread spool (26).

3. An apparatus as claimed in claim 1, caracterised in that the base plate (27) has threaded sleeves (34) offset on its underside in an edge region of the thread spool (26) the sleeves have pins (26) located therein and subject to the pressure of a spring (35) and act on the thrust ring (33) in the receiving ring (31).

4. A spool for adhesive thread with a ring shoulder (28) at the foot end for an apparatus as claimed in claim 1, caracterised in that the outer ring shoulder (28) is provided with a sliding track (29) formed as guide surface for a base stop pin (38), which shoulder (28) is precedet of an axially aperture (39).

5. A spool for adhesive thread as claimed in claim 4, caracterised in that its ring shoulder (28) has two graduations offset through 180° having sliding tracks (29) rising upwards in opposite directions and adjoined by an indentation (30) for receiving said stop pin (38).

6. A spool for adhesive thread as claimed in claim 4 or 5, caracterised in that the ring shoulder (28) is provided with an encircling groove (53).

7. A spool for adhesive thread as claimed in claim 6, caracterised in that a head (54) of the ring shoulder (28) at the end of said spool (26) limiting said groove (53) is provided with a head extension (54a) leaving a small gap free (39).

8. A spool for adhesive thread as claimed in claim 4 to 7, caracterised in that a profile insert (41) is provided in a neck extension (40), said insert has a lip rotatably mounted therein for guiding the adhesive thread (18) arranged from the outside and extending into the interior.

## Revendications

1. Dispositiv pour la fixation détachable d'une bobine (26) de fil de collage interchangeable en forme de douille avec à son extrémité de diamètre extérieur maximal une saillie annulaire extérieure (28) sur une plaque de base (27) appartenant à la machine à assembler des bandes de bois de placage ou pièces similaires en collant un fil de collage qui se déroule d'une bobine (26) étant chauffé dans un dispositiv de guidage de fil prévu au voisinage, caractérisée par le fait, que la saillie annulaire (28) est munie d'une surface de glissement extérieure et inclinée (29) comme surface de guidage pour un doigt d'arrêt (38) appartenant à la machine et coopérant détachable à la surface de plaque de base (27) avec une bague réceptrice munie à son extrémité inférieure d'un évidement intérieur (32) dans laquelle s'engage le bord d'une bague de pression (33).

2. Dispositiv selon la revendication 1, caractérisé par le fait que la plaque de base (27) est munie d'une ouverture (27a) de passage du fil de collage (18) sortant d'intérieur de la bobine (26).

3. Dispositiv selon la revendication 1, caractérisé par le fait que la plaque de base (27) présente des douilles filétées (34) insérées avec décalage sur son côté inférieur et dans la région marginale de la bobine (26) et dans lesquelles sont disposées des tiges soumises à la pression d'un ressort (35) et agissant sur la bague de pression (33) pacée dans la bague réceptrice (31).

4. Bobine de fil de collage avec une saillie annulaire (28) du coté du pied destinée à un dispositiv selon la revendication 1, caractérisé par le fait que la saillie annulaire extérieure (28) est munie d'une surface de glissement (29) comme surface de guidage pour un doigt d'arrêt (38) appartenant à la machine avant se trouvant une ouverture axiale (39).

5. Bobine de fil de collage selon la revendication 4, caractérisé par le fait que la saillie annulaire (28) présente deux gradins (29) situés à 180° l'un de l'autre et présentant des surfaces de glissement (29) s'élevant en sens opposé et suivies d'un creux (30) destiné à recevoir le doigt d'arrêt (33).

6. Bobine de file de collage selon un des revendications 4 ou 5, caractérisé par le fait que la saillie annulaire (28) est munie d'une gorge circonférentielle (53).

7. Bobine de file de collage selon la revendication 6, caractérisé par le fait que la gorge (53) est limitée d'une bourrelet (54) de la saillie annulaire (28) située à coté de la bobine présentant d'un coté un prolongement (54a) de la bourrelet (54) laissant libre une couverture étroite (39).

8. Bobine de fil de collage selon un des revendications 4 à 7, caractérisé par le fait que dans la saillie (40) de col est disposé un élément d'insertion profilé (41) dans lequel est maintenue une douille (42) pouvant tourner , destinée à guider le fil de collage (18) de l'extérieur vers l'intérieur.
